# EUROPÄISCHE PATENTSCHRIFT

(11) **EP 3 719 226 B1**
(45) Veröffentlichungstag und Bekanntmachung des Hinweises auf die Patenterteilung: **05.10.2022**
(21) Anmeldenummer: 19167022.3
(22) Anmeldetag: 03.04.2019
(51) Int. Cl.: E03D 13/00

(54) **SPÜLVENTIL**
FLUSH VALVE
SOUPAPE DE VIDANGE

(43) Veröffentlichungstag der Anmeldung: 07.10.2020
(73) Patentinhaber: Geberit International AG, 8645 Jona (CH)
(72) Erfinder: SALZMANN, Stefan, 8640 Rapperswil (CH); OBERHOLZER, Roland, 8610 Uster (CH)
(74) Vertreter: Frischknecht, Harry Ralph

(56) Entgegenhaltungen:
- EP-A1- 0 348 864
- GB-A- 2 201 699
- US-A1- 2017 284 075

## Beschreibung

### TECHNISCHES GEBIET

Die vorliegende Erfindung betrifft ein Spülventil, insbesondere ein Urinalspülventil, nach Anspruch 1 sowie eine Urinalanordnung nach den Ansprüchen 12 bzw. 15 und Verfahren zur Montage einer Urinalanordnung nach den Ansprüchen 14 bzw. 16.

### STAND DER TECHNIK

Aus der DE 20 2006 008 667 U1 und der DE 41 20 768 A1 sind Urinale mit Spülventilen bekannt geworden. Die Spülventile sind dabei über Wasserschläuche, die typischerweise als Panzerschläuche ausgebildet sind, an die gebäudeseitige Versorgungsleitung und an Auslassstücke am Urinal angeschlossen. Die von den Urinalen vorgegebenen Einbauräume sind typischerweise eng und der Einsatz von derartigen Wasserschläuchen hat den Vorteil, dass Lösungen für unterschiedliche Formen von Urinalen geschaffen werden können.

Nachteilig an dieser Ausbildung ist der sehr hohe Montageaufwand, welcher im Wesentlichen durch das Anschliessen der Wasserschläuche motiviert ist. Die Kosten für derartige Anordnung sind demnach vergleichsweise hoch. Zudem ist die Zahl der eigentlichen Anschlussstellen vergleichsweise hoch, was das Risiko von Leckage entsprechend erhöht.

### DARSTELLUNG DER ERFINDUNG

Ausgehend von diesem Stand der Technik liegt der Erfindung eine Aufgabe zugrunde, ein Spülventil anzugeben, welches die Nachteile des Standes der Technik überwindet. Eine besonders bevorzugte Aufgabe ist es, ein Spülventil anzugeben, welches den Montageaufwand reduziert. Eine weitere besonders bevorzugte Aufgabe ist es, ein Spülventil anzugeben, welches möglichst vielseitig einsetzbar ist.

Diese Aufgabe wird durch das Spülventil von Anspruch 1 gelöst. Demgemäss umfasst ein Spülventil, insbesondere ein Urinalspülventil, ein Gehäuse mit einem Wasserführungskanal mit einer Einlassöffnung und einer Auslassöffnung, und ein den Wasserführungskanal zwischen Einlassöffnung und Auslassöffnung sperrendes bzw. freigebendes Ventil. Bei einer Spülung nimmt das Ventil die freigebende Stellung ein, so dass Spülwasser durch den Wasserführungskanal zur Auslassöffnung geführt werden kann. Der Wasserführungskanal erstreckt sich von der Einlassöffnung mit einem einlassseitigen Kanalabschnitt entlang einer ersten Achse. Weiter erstreckt sich der Wasserführungskanal zur Auslassöffnung mit einem auslassseitigen Kanalabschnitt entlang einer zweiten Achse. Die erste Achse und die zweite Achse liegen in einer gemeinsamen Ebene und verlaufen kollinear zueinander.

Der Wasserführungskanal weist zwischen dem einlassseitigen Kanalabschnitt und dem auslassseitigen Kanalabschnitt einen Umlenkabschnitt auf, der sich in einem Winkel winklig geneigt zur ersten Achse und/oder zur zweiten Achse erstreckt, derart, dass der Umlenkabschnitt bezüglich der Orientierung des einlassseitigen Kanalabschnitts bzw. des auslassseitigen Kanalabschnitts ausgelenkt ist. Das Ventil ist im besagten Umlenkabschnitt angeordnet.

Durch die Anordnung des Umlenkabschnittes, welcher sich vom ersten Kanalabschnitt bzw. vom zweiten Kanalabschnitt auslenkt, ergeht der Vorteil, dass das Ventil an einem Ort platziert werden kann, an welchem im eingebauten Zustand in einem Urinal oder einem anderen Sanitärartikel mehr Raum besteht. Insbesondere kann bei einem Urinal das Spülventil derart eingebaut werden, dass das Ventil vom oberen Spülrand oder von der oberen Spüldüse gesehen, in einem unteren Raumbereich hinter dem allgemeinen Aufnahmeraum des Urinals zu liegen kommt. Diese unteren Raumbereiche sind aufgrund der Formgebung der Urinale mit grösseren Volumina ausgebildet, was mehr Raum für das Ventil schafft.

Das Ventil liegt, mit anderen Worten ausgedrückt, ausserhalb des einlassseitigen Kanalabschnitts bzw. des auslassseitigen Kanalabschnitts, wodurch das Ventil in einem Bereich am Sanitärartikel platziert werden kann, welcher einen grösseren Einbauraum bietet.

In Einbaulage liegen die erste Achse und die zweite Achse im Wesentlichen in der Horizontalen. Der Umlenkabschnitt erstreckt sich vorzugweise in der Vertikalen.

Der Umlenkabschnitt erstreckt sich vorzugsweise in einem Winkel von 90° zur ersten Achse bzw. zur zweiten Achse.

Wie bereits vorgeführt, liegen die erste Achse und die zweite Achse in einer gemeinsamen Ebene und verlaufen kollinear zueinander.

Dies hat den Vorteil, dass die Einlassöffnung und die Auslassöffnung in Einbaulage auf der gleichen Höhe angeordnet werden können, was bei der Montage eines Urinals von Vorteil ist. Insbesondere kann zuerst das Spülventil mit einer gebäudeseitigen Wasserleitung verbunden werden und anschliessend kann das Urinal mit dem Spülventil verbunden werden.

Vorzugsweise weist der Umlenkabschnitt einen ersten Teilabschnitt und einen sich dem ersten Teilabschnitt anschliessenden zweiten Teilabschnitt auf, wobei der erste Teilabschnitt vom einlassseitigen Kanalabschnitt wegführt und der zweite Teilabschnitt zum auslassseitigen Kanalabschnitt hinführt, wobei die beiden Teilabschnitte parallel zueinander verlaufen. Die beiden Teilabschnitte verlaufen vorzugsweise rechtwinklig zu den beiden Kanalabschnitten.

Mit anderen Worten kann gesagt werden, dass der Umlenkabschnitt im Wesentlichen U-förmig ausgebildet ist.

In einer Variante ist das Ventil ein Magnetventil, insbesondere mit einer elektrisch ansteuerbaren Membran. Das Magnetventil bzw. die Membran kann dabei von einem geschlossenen Zustand in einen offenen Zustand gebracht werden. Im letzteren Zustand wird der Wasserführungskanal freigegeben.

Vorzugsweise liegt das Magnetventil bzw. die Membran möglichst weit von den beiden Kanalabschnitten entfernt.

In einer anderen Variante weist das Ventil einen Ventilstössel auf, welcher mit einem im Umlenkabschnitt liegenden Ventilsitz zusammenarbeitet. Der Ventilsitz wird vorzugsweise durch Seitenwände des Umlenkabschnittes bereitgestellt.

Vorzugsweise liegt der Ventilsitz möglichst weit von beiden Kanalabschnitten entfernt.

Besonders bevorzugt liegt der Ventilsitz im ersten Teilabschnitt oder im zweiten Teilabschnitt, wobei der Ventilstössel parallel zur Mittelachse des jeweiligen Teilabschnittes orientiert ist.

Bei einer Anordnung des Ventilsitzes im ersten Teilabschnitt ragt der Ventilstössel gegen die Fliessrichtung in den ersten Teilabschnitt ein. Bei einer Anordnung des Ventilsitzes im zweiten Teilabschnitt ragt der Ventilstössel in die Fliessrichtung in den zweiten Teilabschnitt ein.

Vorzugsweise wird der Ventilstössel entlang einer Längsbewegung relativ zum Ventilsitz bewegt. Eine Drehbewegung ist aber auch denkbar.

Vorzugsweise liegt das Ventil mit der Massgabe eines grösstmöglichen Abstandes zwischen dem Ventil und der ersten Achse und/oder der zweiten Achse im Umlenkabschnitt.

Dadurch ergeht der Vorteil, dass das Spülventil für möglichst viele Urinalformen einsetzbar ist, weil das Ventil so in Bereiche der Urinale zu liegen kommt, welche typischerweise als freie Hohlräume ausgebildet sind.

Vorzugsweise liegt das Ventil in einem Abstand quer zur ersten Achse und/oder zur zweiten Achse von mindestens 8 Zentimetern, insbesondere von mindestens 12 Zentimetern, von der ersten Achse und/oder der zweiten Achse entfernt.

Vorzugsweise weist das Gehäuse einen Hauptgehäuseabschnitt auf, in welchem sich der Umlenkabschnitt erstreckt, wobei sich quer zum Hauptgehäuseabschnitt ein einlassseitiger Anschlussstutzen mit der Einlassöffnung und ein auslassseitiger Anschlussstutzen mit der Auslassöffnung erstreckt.

Der Hauptgehäuseabschnitt ist vorzugsweise länglich ausgebildet, wobei die beiden Anschlussstutzen an einem Ende des länglich ausgebildeten Hauptgehäuseabschnitts angeordnet sind. Hierdurch kann ebenfalls den knappen Platzverhältnissen Rechnung getragen werden.

Vorzugsweise weist der Hauptgehäuseabschnitt an einer gegenüber dem Anschlussstutzen liegenden Stirnseite eine Aufnahme auf, in welche das Ventil eingesetzt ist.

Vorzugsweise weist die Aufnahme einen zylindrischen Querschnitt auf. Das Ventil weist einen zylindrischen Lagerabschnitt auf, welcher in die Aufnahme einragt. Durch diese Ausbildung kann das Ventil vergleichsweise einfach mit dem Gehäuse verbunden bzw. im Wartungsfall vom Gehäuse getrennt werden.

Vorzugsweise weist der Hauptgehäuseabschnitt einen gegenüber dem Bereich, in welchem das Ventil liegt, verjüngten Querschnitt auf, wobei sich die beiden Anschlussstutzen vom verjüngten Querschnitt weg erstrecken.

Durch den verjüngten Querschnitt ergeht der Vorteil, dass Hauptgehäuse zwischen den Anschlussstutzen und dem Ventil möglichst schlank ausgebildet ist, wodurch es vielseitig einsetzbar wird.

Vorzugsweise weist das Spülventil weiterhin ein Absperrventil auf, welches im Umlenkabschnitt in Fliessrichtung vor dem Ventil gesehen, angeordnet ist. Im Wartungsfall kann das Absperrventil geschlossen werden, wodurch das Ventil "wasserlos" wird und daher ohne unkontrollierten Wasseraustritt aus dem Gehäuse entfernt werden kann. Das Absperrventil kann auch zur Drosselung des Durchflusses eingesetzt werden. Beispielsweise mit dem Ziel, das Spülwasser mit entsprechenden Strömungsverhältnissen dem Sanitärartikel zuzuführen, so dass es nicht zu einem Überschiessen des Spülwassers kommen kann.

Vorzugsweise weist das Spülventil weiterhin ein separat zum Spülventil ausgebildetes Anschlusselement aus, welches mit dem auslassseitigen Anschlussstutzen verbindbar ist, wobei der auslassseitige Anschlussstutzen vorzugsweise ein Aussengewinde und das Anschlusselement vorzugsweise ein Innengewinde aufweist, über welche Gewinde die Verbindung zwischen dem Anschlusselement und dem Gehäuse hergestellt wird.

Das Anschlusselement weist den Vorteil auf, dass der auslassseitige Anschlussstutzen verlängert werden kann.

Besonders bevorzugt ist das Anschlusselement in seiner Länge veränderbar ausgebildet, so dass das Anschlusselement auf die entsprechend gewünschte Länge gekürzt werden kann.

Vorzugsweise weist das Anschlusselement weiterhin eine Dichtung auf, mit welcher das Anschlusselement gegenüber einer Spülwasseraustrittsöffnung am Sanitärartikel abgedichtet werden kann.

Eine Urinalanordnung umfasst ein Spülventil nach obiger Beschreibung und ein Urinal mit einem Aufnahmeraum, der eine Abflussöffnung und eine oberhalb der Abflussöffnung liegende Spülwasseraustrittsöffnung aufweist, wobei das Spülventil mit der Auslassöffnung direkt in die Spülwasseraustrittsöffnung einragt. Weiter liegt das Spülventil in einem Hohlraum gegenüber dem Aufnahmeraum.

Vorzugsweise weist das Urinal eine rückseitig liegende und den Aufnahmeraum rückseitig begrenzende Montageebene auf, wobei das Ventil derart angeordnet ist, dass ausschliesslich die Einlassöffnung ausserhalb des durch die Montageebene begrenzten Aufnahmeraums liegt. Die restlichen Elemente bzw. Bereiche des Spülventils liegen demnach im inneren des Aufnahmeraums.

Ein Verfahren zur Montage einer Urinalanordnung nach obiger Beschreibung ist dadurch charakterisiert,
dass in einem ersten Schritt, das Spülventil mit der Einlassöffnung mit einer gebäudeseitigen Wasseranschlussstelle verbunden wird, und
dass in einem zweiten Schritt das Urinal montiert, wobei während der Montage des Urinals die Auslassöffnung in die Spülwasseraustrittsöffnung zu liegen kommt.

Eine weitere Urinalanordnung umfasst ein Spülventil nach obiger Beschreibung und ein Urinal mit einem Aufnahmeraum, der eine Abflussöffnung und eine oberhalb der Abflussöffnung liegende Spülwasseraustrittsöffnung aufweist, wobei ein separater Sprühkopf in die Spülwasseraustrittsöffnung eingesetzt ist, welcher mit einem Schlauch mit der Auslassöffnung verbunden ist. Weiter liegt das Spülventil in einem Hohlraum gegenüber des Aufnahmeraums.

Ein Verfahren zur Montage einer Urinalanordnung nach der zweiten Ausführungsform, dadurch charakterisiert, dass in einem ersten Schritt, die Spülventil mit der Einlassöffnung mit einer gebäudeseitigen Wasseranschlussstelle verbunden wird, und dass in einem zweiten Sprühkopf in die Spülwasseraustrittsöffnung eingesetzt wird, welcher anschliessend mit einem Schlauchmit der Auslassöffnung des Spülventils verbunden wird.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Ausführungsform des erfindungsgemässen Spülventils;
- Fig. 2: eine Explosionsdarstellung des Spülventils nach Figur 1;
- Fig. 3: eine Schnittdarstellung des Spülventils nach Figur 1;
- Fig. 4: eine weitere Schnittdarstellung des Spülventils nach Figur 1;
- Fig. 5: eine weitere Schnittdarstellung des Spülventils nach Figur 1;
- Fig. 6: eine Schnittdarstellung durch eine Urinalanordnung nach einer ersten Ausführung mit einem Urinal und einem Spülventil nach den vorhergehenden Figuren; und
- Fig. 7: eine Schnittdarstellung durch eine Urinalanordnung nach einer zweiten Ausführung mit einem Urinal und einem Spülventil nach den vorhergehenden Figuren.

### BESCHREIBUNG BEVORZUGTER AUSFÜHRUNGSFORMEN

In den Figuren 1 bis 5 werden verschiedene Ansichten eines Spülventils 1 gezeigt. Das Spülventil 1 ist vorzugsweise ein Urinalspülventil. Das Spülventil 1 kann aber auch in anderen Sanitärartikeln bzw. sanitären Anwendungen zum Einsatz kommen.

Das Spülventil 1 umfasst ein Gehäuse 2 mit einem Wasserführungskanal 3 mit einer Einlassöffnung 4 und einer Auslassöffnung 5. Weiter ist im Wasserführungskanal 3 ein den Wasserführungskanal 3 zwischen Einlassöffnung 4 und Auslassöffnung 5 sperrendes bzw. freigebendes Ventil 6 angeordnet. Im Wasserführungskanal 3 strömt das Spülwasser somit von der Einlassöffnung zu der Auslassöffnung 5 und das Ventil 6 unterbricht den Wasserführungskanal 3 bzw. gibt den Wasserführungskanal 3 bei einem Spülvorgang entsprechend frei.

Der Wasserführungskanal 3 erstreckt sich von der Einlassöffnung 4 her gesehen mit einem einlassseitigen Kanalabschnitt 7 entlang einer ersten Achse A7. Zur Auslassöffnung 5 hin erstreckt sich der Wasserführungskanal 3 mit einem auslassseitigen Kanalabschnitt 8 entlang einer zweiten Ache A8. Der Wasserführungskanal 3 weist weiter zwischen dem einlassseitigen Kanalabschnitt 7 und dem auslassseitigen Kanalabschnitt 8 einen Umlenkabschnitt 9 auf. Der Umlenkabschnitt 9 erstreckt sich in einem Winkel winklig geneigt zur ersten Achse A7 und/oder zur zweiten Achse A8. Dabei erstreckt sich der Umlenkabschnitt 9 derart zur ersten Achse A7 bzw. zur zweiten Achse A8, dass der Umlenkabschnitt 9 bezüglich der Orientierung des einlassseitigen Kanalabschnitts 7 bzw. des auslassseitigen Kanalabschnitts 8 ausgelenkt wird. Diese Auslenkung wird in der Schnittdarstellung der Figur 3 gut gezeigt. Der Umlenkabschnitt 9 erstreckt sich hier im Wesentlichen rechtwinklig zur ersten Achse A7 und zur zweiten Achse A8. Das Ventil 6 ist dabei im besagten Umlenkabschnitt 9 angeordnet. Die Anordnung des Ventils 6 im Umlenkabschnitt 9 hat den Vorteil, dass das Ventil 6 in einem Bereich zu liegen kommt, in welchem in typischen Einbausituationen ein für das Ventil genügend grossen Bauraum vorhanden ist. Typischerweise ist der Bauraum in den Bereichen nah an den beiden Achsen A7, A8 eher beschränkt.

In der gezeigten Ausführungsform liegen die erste Achse A7 und die zweiten Achse A8 in einer gemeinsamen Ebene E und verlaufen kollinear zueinander. Der Umlenkabschnitt 9 ist dabei zu den beiden Achsen A7, A8 entsprechend ausgelenkt.

Der Umlenkabschnitt 9 weist einen ersten Teilabschnitt 20 und einen sich dem ersten Teilabschnitt 20 anschliessenden zweiten Teilabschnitt 21 auf. Der erste Teilabschnitt 20 führt vom einlassseitigen Kanalabschnitt 7 weg. Der zweite Teilabschnitt 21 führt zum auslassseitigen Kanalabschnitt 8 hin. Die beiden Teilabschnitte 20, 21 verlaufen parallel zueinander. Die beiden Teilabschnitte 20, 21 sind dabei zu dem einlassseitigen Kanalabschnitt 7 bzw. zu dem auslassseitigen Kanalabschnitt 8 winklig geneigt orientiert. Hier verlaufen die Teilabschnitte 20, 21 in einem rechten Winkel zu den Kanalabschnitten 7, 8.

Im Bereich des Übergangs vom ersten Teilabschnitt 20 zum zweiten Teilabschnitt 21 ist das Ventil 6 angeordnet. Das Ventil 6 befindet sich hier in einem grösstmöglichen Abstand zum einlassseitigen Kanalabschnitt 7 bzw. zum auslassseitigen Kanalabschnitt 8.

Das Ventil ist in der gezeigten Ausführungsform ein Magnetventil. Das Magnetventil weist vorzugsweise eine elektrisch ansteuerbare Membran auf, welche den Spülwasserkanal sperrt bzw. frei gibt. Das Magnetventil ragt in der gezeigten Ausführungsform mit einem Rohransatz 22 in eine Aufnahme 23 am Umlenkabschnitt 9 ein. Die Membran selbst ist nicht gezeigt. Die Membran befindet sich im Inneren des Magnetventils unterhalb des Rohransatzes 22.

In einer nicht gezeigten Ausführungsform weist das Ventil 6 einen Ventilstössel auf, welcher mit einem im Umlenkabschnitt 9 liegenden Ventilsitz zusammenarbeitet. Der Ventilsitz liegt vorzugsweise im zweiten Teilabschnitt 21. Beispielsweise ragt der Ventilstössel in Richtung der Mittelachse M21 des zweiten Teilabschnittes 21 in den zweiten Teilabschnitt 21 ein und arbeitet dort mit dem Ventilsitz, der an den Wänden des zweiten Teilabschnittes 21 angeordnet ist, zusammen. Der Ventilstössel ist demnach parallel zur Mittelachse M21 des zweiten Teilabschnittes 21 angeordnet und lässt sich vorzugsweise in Richtung der Mittelachse M21 bewegen.

In alternativen Ausführungsformen wäre es auch denkbar, dass der Ventilsitz im ersten Umlenkabschnitt 20 liegt.

Grundsätzlich ist das Ventil 6, unabhängig von seiner Bauart, mit der Massgabe eines grösstmöglichen Abstand A zwischen dem Ventil 6 und der ersten Achse A7 bzw. der zweiten Achse A8 im Umlenkabschnitt 9 angeordnet. Der Abstand trägt das Bezugszeichen Z und ist in der Figur 3 entsprechend eingezeichnet. Durch die Anordnung des Ventils 6 mit einem grösstmöglichen Abstand Z zur ersten Achse A7 beziehungsweise zur zweiten Achse A8 ergeht der Vorteil, dass die Gestaltungsfreiheit bei der Anordnung des Ventils entsprechend optimiert werden kann. Insbesondere lässt sich das Spülventil 1 so ausbilden, dass das Ventil 6 in Bereiche eines Sanitärartikels zu liegen kommt, in welchen ein entsprechender Einbauraum vorhanden ist.

Vorzugsweise ist der Abstand Z quer zur ersten Achse A7 bzw. zur zweiten Achse A8 mindestens 8 Zentimetern, insbesondere mindestens 12 Zentimeter. Das heisst, das Ventil 6 liegt in einem entsprechenden Abstand von der ersten Achse A7 bzw. von der zweiten Achse A8 entfernt.

Das Gehäuse 2 weist, wie in den Figuren gezeigt, einen Hauptgehäuseabschnitt 10 auf. Im Hauptgehäuseabschnitt 10 erstreckt sich der Umlenkabschnitt 9. Quer zum Hauptgehäuseabschnitt 10 erstreckt sich ein einlassseitiger Anschlussstutzen 11 mit der Einlassöffnung 4 und dem einlassseitigen Kanalabschnitt 7. Ebenfalls quer zum Hauptgehäuseabschnitt 10 erstreckt sich ein auslassseitiger Anschlussstutzen 12 mit der Auslassöffnung 7 sowie dem auslassseitigen Kanalabschnitt 8.

Der einlassseitige Anschlussstutzen 11 dient dem Anschluss des Spülventiles 1 an eine Wasserleitung. Der auslassseitige Anschlussstutzen 12 dient dem Anschluss des Spülventils 1 an einen Sanitärartikel. Beispielsweise können hierzu die Anschlussstutzen 10, 11 mit Gewinden versehen sein.

Weiter weist der Hauptgehäuseabschnitt 10 an einer gegenüber den Anstossstolzen 11, 12 liegenden Stirnseite 13 eine Aufnahme 14 auf. In die Aufnahme 14 ist das Ventil 6 eingesetzt. Die Aufnahme 14 weist einen zylindrischen Querschnitt auf. Das Ventil 6 weist weiter einen zylindrischen Lagerabschnitt 35 auf, welcher in die Aufnahme 14 entsprechend einragt. Weiter ist in der gezeigten Ausführungsform die Aufnahme 14 für das Ventil 6 als Unterbruch der Gehäusewand im Umlenkabschnitt 9 ausgebildet. Das Ventil 6 wird dabei als Teil der den Umlenkabschnitt 9 umgebenden Wandung in die Aufnahme eingesetzt.

Weiter weist der Hauptgehäuseabschnitt 10 einen gegenüber dem Bereich, in welchem das Ventil 6 liegt, verjüngten Querschnitt 15 auf. Der verjüngte Querschnitt 15 bildet einen entsprechenden dünneren Querschnitt, so dass das Spülventil 1 an die Einbausituation besser angepasst ist. Die Verjüngung des verjüngten Querschnitts 15 ist in der Figur 3 besonders gut erkennbar dargestellt. Die beiden Anschlussstutzen 11, 12 erstrecken sich vom verjüngten Querschnitt 15 weg. Der Bereich des Hauptgehäuseabschnitt 10, in welchem das Ventil 6 liegt, ist entsprechend gegenüber dem Querschnitt 15 mit einem grösseren Querschnitt ausgebildet.

Von den Figuren 1, 2 und 5 kann weiterhin erkannt werden, dass das Spülventil 1 weiterhin ein Absperrventil 16 aufweist. Das Absperrventil 16 ragt in der gezeigten Ausführungsform in den ersten Teilabschnitt 20 in den Umlenkabschnitt 9 ein und kann den ersten Teilabschnitt 20 entsprechend absperren, sodass kein Wasser zum Ventil 6 geführt wird. Das Absperrventil 16 kann bei Wartungsarbeiten entsprechend gesperrt werden, sodass das Ventil 6 wasserlos wird und im Rahmen von Revisionsarbeiten ausgetauscht werden kann. Mit dem Absperrventil 6 kann aber auch eine Drosselung des Spülwasserstroms erreicht werden.

Weiter weist das Spülventil 1 ein separat zum Spülventil 1 ausgebildetes Anschlusselement 17 auf, welches mit dem auslassseitigen Anschlussstutzen 12 verbindbar ist. Der auslassseitige Anschlussstutzen 12 weist in der gezeigten Ausführungsform ein Aussengewinde 18 auf. Das Anschlusselement 17 weist weiterhin ein Innengewinde 19 auf. Über die Gewinde 18, 19 lässt sich eine Verbindung zwischen dem Abschlusselement 17 und dem Gehäuse 2 herstellen.

Aussenseitig umfasst das Anschlusselement 17 eine Dichtmanschette 30. Über die Dichtmanschette 30 kann das Anschlusselement 17 gegenüber einem Sanitärartikel entsprechend abgedichtet werden.

Das Anschlusselement 17 kann weiterhin kürzbar ausgebildet sein. In diesem Fall ist die Dichtmanschette 30 vor einer entsprechenden Kürzung des Anschlusselementes 17 entsprechend zu entfernen, sodass der Bereich, in welchem die Dichtmanschette 30 liegt, gekürzt werden kann. Anschliessend kann die Dichtmanschette 30 erneut montiert werden.

Die Figur 4 zeigt eine Schnittdarstellung durch die erste Achse A7 und die zweite Achse A8. Hierbei kann gut erkannt werden, wie die beiden Achsen A7 und A8 kollinear zueinander verlaufen. Der Umlenkabschnitt 9 ist in dieser Ansicht in Richtung der Glattoberfläche von derselben sich wegerstreckend ausgerichtet.

Von der Figur 3 kann weiterhin erkannt werden, dass im einlassseitigen Kanalabschnitt 7 ein Rückflussverhinderer 33 angeordnet ist.

Das Spülventil 1 weist hier weiter Steuerkabel 34 auf, über welche das Ventil 6 angesteuert werden kann.

Die Figur 6 zeigt eine erste Ausführungsform einer Urinalanordnung mit einem Spülventil 1 nach den Figuren 1 bis 5 und einem Urinal 24. Das Urinal 24 weist einen Aufnahmeraum 25 auf, der eine Abflussöffnung 26 und eine oberhalb der Abschlussöffnung 26 liegende Spülwasseraustrittsöffnung 27 aufweist. Gegenüber des Aufnahmeraums 25 weist das Urinal 24 einen Hohlraum 32 auf.

Das Ventil 7 ragt mit der Auslassöffnung 5, hier über das Anschlusselement 17, in die Spülwasseraustrittsöffnung 27 ein. In der gezeigten Ausführungsform kann gut erkannt werden, dass die Urinale typischerweise im Bereich der Spülwasseraustrittsöffnung 27 einen Randbereich 31 aufweisen, welche sich in den hinter den Aufnahmeraum 25 liegenden Hohlraum 32 erstreckt. Aufgrund des Umlenkabschnittes 9 kann nun dieser Randbereich 31 umgangen werden bzw. das Ventil 6 liegt dabei derart, dass dieses nicht mit dem Randbereich 31 kollidiert. Das heisst, das Ventil 6 kommt an einer Lage im Hohlraum 32 zu liegen, welche entsprechend frei ist, um das Ventil aufzunehmen.

Rückseitig wird das Urinal 24 durch eine Montageebene ME entsprechend begrenzt. Das Spülventil ist dabei derart angeordnet, dass ausschliesslich die Einlassöffnung 4 beziehungsweise der einlassseitige Anschlussstutzen 11 ausserhalb des durch die Montageebene ME begrenzten Rückraums 32 liegt. Die Montageebene ME wird typischerweise durch eine Wand vorgegeben.

Mit Blick auf die Figur 6 kann zusammengefasst werden, dass das erfindungsgemässe Spülventil den Vorteil hat, dass das Ventil 6, welches vergleichsweise grossen Einbauraum benötigt, derart im Hohlraum 32 liegt, dass das Spülventil 1 als Ganzes im Wesentlichen vollständig im Hohlraum 32 liegt. In diesem Zusammenhang ist im Wesentlichen vollständig so zu verstehen, dass ausschliesslich der einlassseitige Kanalabschnitt 7 beziehungsweise der einlassseitige Anschlussstutzen 11 aus dem entsprechenden Rückraum 32 ragt.

Ein Verfahren zur Montage einer Urinalanordnung nach der ersten Ausführungsform ist dadurch charakterisiert, dass in einem ersten Schritt, die Spülventil mit der Einlassöffnung 4 mit einer gebäudeseitigen Wasseranschlussstelle verbunden wird, und dass in einem zweiten Schritt das Urinal montiert, wobei während der Montage des Urinals die Auslassöffnung 5 in die Spülwasseraustrittsöffnung 27 zu liegen kommt.

In der Figur 7 wird eine weitere Ausführungsform der Urinalanordnung gezeigt. Die Urinalanordnung gemäss der Figur 7 umfasst ein Spülventil gemäss obiger Beschreibung und ein Urinal 24 ebenfalls gemäss obiger Beschreibung. Weiter ist ein separater Sprühkopf 28 in die Spülwasseraustrittsöffnung 27 eingesetzt. Der Sprühkopf 28 steht mit einem Schlauch 29 mit der Auslassöffnung 5 des Spülventils 1 in Verbindung. Das Spülventil 1 liegt in der gezeigten Ausführungsform an anderer Stelle im Vergleich mit der ersten Ausführungsform, nämlich im unteren Bereich. In der Gesamtschau hat diese Anordnung leichte Nachteile gegenüber der Anordnung vom Anspruch 1. Diese Anordnung wird aber bei entsprechenden mit Sprühkopf zu betreibenden Urinalen eingesetzt. Der Hauptvorteil ist, dass für beide Anordnungen gemäss der Figuren 6 und 7 das Gleiche Spülventil 1 eingesetzt werden kann.

**BEZUGSZEICHENLISTE**

| | | | |
|---|---|---|---|
| 1 | Spülventil | 21 | zweiter Teilabschnitt |
| 2 | Gehäuse | 22 | Rohransatz |
| 3 | Wasserführungskanal | 23 | Aufnahme |
| 4 | Einlassöffnung | 24 | Urinal |
| 5 | Auslassöffnung | 25 | Aufnahmeraum |
| 6 | Ventil | 26 | Abflussöffnung |
| 7 | einlassseitiger Kanalabschnitt | 27 | Spülwasseraustrittsöffnung |
| 8 | auslassseitiger Kanalabschnitt | 29 | Schlauch |
| 9 | Umlenkabschnitt | 28 | Sprühkopf |
| 10 | Hauptgehäuseabschnitt | 30 | Dichtmanschette |
| 11 | einlassseitiger | 31 | Randbereich |
| | Anschlussstutzen | 32 | Hohlraum |
| 12 | auslassseitiger | 33 | Rückflussverhinderer |
| | Anschlussstutzen | 34 | Steuerkabel |
| 13 | Stirnseite | 35 | zylindrischer Lagerabschnitt |
| 14 | Aufnahme | | |
| 15 | verjüngter Querschnitt | A7 | erste Achse |
| 16 | Absperrventil | A8 | zweite Achse |
| 17 | Anschlusselement | M21 | Mittelachse |
| 18 | Aussengewinde | E | Ebene |
| 19 | Innengewinde | Z | Abstand |
| 20 | erster Teilabschnitt | | |

## Patentansprüche

1. Spülventil (1), insbesondere ein Urinalspülventil, umfassend
ein Gehäuse (2) mit einem Wasserführungskanal (3) mit einer Einlassöffnung (4) und einer Auslassöffnung (5), und
ein den Wasserführungskanal (3) zwischen Einlassöffnung (4) und Auslassöffnung (5) sperrendes bzw. freigebendes Ventil (6),
wobei sich der Wasserführungskanal (3) von der Einlassöffnung (4) mit einem einlassseitigen Kanalabschnitt (7) entlang einer ersten Achse (A7) erstreckt und zur Auslassöffnung (5) mit einem auslassseitigen Kanalabschnitt (8) entlang einer zweiten Achse (A8) erstreckt, wobei die erste Achse (A7) und die zweite Achse (A8) in einer gemeinsamen Ebene (E) liegen und kollinear zueinander verlaufen,
wobei der Wasserführungskanal (3) zwischen dem einlassseitigen Kanalabschnitt (7) und dem auslassseitigen Kanalabschnitt (8) einen Umlenkabschnitt (9) aufweist, der sich in einem Winkel winklig geneigt zur ersten Achse (A7) und/oder zur zweiten Achse (A8) erstreckt, derart, dass der Umlenkabschnitt (9) bezüglich der Orientierung des einlassseitigen Kanalabschnitts (7) bzw. des auslassseitigen Kanalabschnitts (8) ausgelenkt ist, und
wobei das Ventil (6) im besagten Umlenkabschnitt (9) angeordnet ist.

2. Spülventil (1) nach Anspruch 1, **dadurch gekennzeichnet, dass** der Umlenkabschnitt (9) einen ersten Teilabschnitt (20) und einen sich dem ersten Teilabschnitt (20) anschliessenden zweiten Teilabschnitt (21) aufweist, wobei der erste Teilabschnitt (20) vom einlassseitigen Kanalabschnitt (7) wegführt und der zweite Teilabschnitt (21) zum auslassseitigen Kanalabschnitt (8) hinführt, wobei die beiden Teilabschnitte (20, 21) parallel zueinander verlaufen.

3. Spülventil (1) nach einem der vorhergehenden Ansprüche, **dadurch gekennzeichnet, dass** das Ventil ein Magnetventil, insbesondere mit einer elektrisch ansteuerbaren Membran, ist; oder das Ventil (6) einen Ventilstössel aufweist, welcher mit einem im Umlenkabschnitt (9) liegenden Ventilsitz zusammenarbeitet.

4. Spülventil (1) nach Anspruch 2 und 3, **dadurch gekennzeichnet, dass** der Ventilsitz im ersten Teilabschnitt (20) oder im zweiten Teilabschnitt (21) liegt, wobei der Ventilstössel parallel zur Mittelachse des jeweiligen Teilabschnittes (20, 21) orientiert ist.

5. Spülventil (1) nach einem der vorhergehenden Ansprüche, **dadurch gekennzeichnet, dass** das Ventil (6) mit der Massgabe eines grösstmöglichen Abstandes (Z) zwischen dem Ventil (6) und der ersten Achse und/oder der zweiten Achse im Umlenkabschnitt (9) liegt.

6. Spülventil (1) nach einem der vorhergehenden Ansprüche, **dadurch gekennzeichnet, dass** das Ventil (6) in einem Abstand (Z) quer zur ersten Achse (A7) und/oder zur zweiten Achse (A8) von mindestens 8 Zentimetern, insbesondere von mindestens 12 Zentimetern, von der ersten Achse (A7) und/oder der zweiten Achse (A8) entfernt liegt.

7. Spülventil (1) nach einem der vorhergehenden Ansprüche, **dadurch gekennzeichnet, dass** das Gehäuse (2) einen Hauptgehäuseabschnitt (10) aufweist, in welchem sich der Umlenkabschnitt (9) erstreckt, wobei sich quer zum Hauptgehäuseabschnitt (10) ein einlassseitiger Anschlussstutzen (11) mit der Einlassöffnung (4) und ein auslassseitiger Anschlussstutzen (12) mit der Auslassöffnung (5) erstreckt.

8. Spülventil (1) nach Anspruch 7, **dadurch gekennzeichnet, dass** der Hauptgehäuseabschnitt (10) an einer gegenüber dem einlasseitigen und/oder dem auslassseitigen Anschlussstutzen (11, 12) liegenden Stirnseite (13) eine Aufnahme (14) aufweist, in welche das Ventil (6) eingesetzt ist.

9. Spülventil (1) nach einem der Ansprüche 7 oder 8, **dadurch gekennzeichnet, dass** der Hauptgehäuseabschnitt (10) einen gegenüber dem Bereich, in welchem das Ventil (6) liegt, verjüngten Querschnitt (15) aufweist, wobei sich die beiden Anschlussstutzen (11, 12) vom verjüngten Querschnitt (15) weg erstrecken.

10. Spülventil (1) nach einem der vorhergehenden Ansprüche, **dadurch gekennzeichnet, dass** das Spülventil (1) weiterhin ein Absperrventil (16) aufweist, welches im Umlenkabschnitt (9) in Fliessrichtung vor dem Ventil (6) gesehen, angeordnet ist.

11. Spülventil (1) nach einem der vorhergehenden Ansprüche, **dadurch gekennzeichnet, dass** das Spülventil (1) weiterhin ein Anschlusselement (17) aufweist, welches mit dem auslassseitigen Anschlussstutzen (12) verbindbar ist, wobei der auslassseitige Anschlussstutzen (12) vorzugsweise ein Aussengewinde (18) und das Anschlusselement (17) vorzugsweise ein Innengewinde (19) aufweist, über welche Gewinde (18, 19) die Verbindung zwischen dem Anschlusselement (17) und dem Gehäuse (2) hergestellt wird.

12. Urinalanordnung umfassend ein Spülventil (1) nach einem der vorhergehenden Ansprüche und ein Urinal (24) mit einem Aufnahmeraum (25), der eine Abflussöffnung (26) und eine oberhalb der Abflussöffnung (26) liegende Spülwasseraustrittsöffnung (27) aufweist, wobei das Spülventil (1) mit der Auslassöffnung (5) direkt in die Spülwasseraustrittsöffnung (27) einragt und wobei das Spülventil (1) in einem Hohlraum (32) gegenüber des Aufnahmeraums (25) liegt.

13. Urinalanordnung nach Anspruch 12, **dadurch gekennzeichnet, dass** das Urinal (24) eine rückseitig liegende und das Urinal (24) rückseitig begrenzende Montageebene (ME) aufweist, wobei das Spülventil (1) derart angeordnet ist, dass ausschliesslich die Einlassöffnung (4) ausserhalb des durch die Montageebene (ME) begrenzten Hohlraums (32) liegt.

14. Verfahren zur Montage einer Urinalanordnung nach einem der Ansprüche 12 oder 13, **dadurch gekennzeichnet, dass** in einem ersten Schritt, das Spülventil mit der Einlassöffnung (4) mit einer gebäudeseitigen Wasseranschlussstelle verbunden wird, und dass in einem zweiten Schritt das Urinal montiert wird, wobei während der Montage des Urinals die Auslassöffnung (5) in die Spülwasseraustrittsöffnung (27) zu liegen kommt.

15. Urinalanordnung umfassend ein Spülventil (1) nach einem der vorhergehenden Ansprüche 1 bis 11 und ein Urinal (24) mit einem Aufnahmeraum (25), der eine Abflussöffnung (26) und eine oberhalb der Abflussöffnung (26) liegende Spülwasseraustrittsöffnung (27) aufweist, wobei ein separater Sprühkopf (28) in die Spülwasseraustrittsöffnung (27) eingesetzt ist, welcher mit einem Schlauch (29) mit der Auslassöffnung (5) verbunden ist.

16. Verfahren zur Montage einer Urinalanordnung nach Anspruch 15, **dadurch gekennzeichnet, dass** in einem ersten Schritt, das Spülventil mit der Einlassöffnung (4) mit einer gebäudeseitigen Wasseranschlussstelle verbunden wird, und dass in einem zweiten Schritt der Sprühkopf in die Spülwasseraustrittsöffnung (27) eingesetzt wird, welcher anschliessend mit einem Schlauch (29) mit der Auslassöffnung (5) des Spülventils (1) verbunden wird.

## Claims

1. Flush valve (1), in particular a urinal flush valve, comprising
a housing (2) with a water guide channel (3) with an inlet opening (4) and an outlet opening (5), and
a valve (6) blocking or releasing the water guide channel (3) between inlet opening (4) and outlet opening (5),
wherein the water guide channel (3) extends from the inlet opening (4) with an inlet-side channel section (7) along a first axis (A7) and extends to the outlet opening (5) with an outlet-side channel section (8) along a second axis (A8), wherein the first axis (A7) and the second axis (A8) lie in a common plane (E) and extend collinearly to one another,
wherein the water guide channel (3) between the channel section (7) on the inlet side and the channel section (8) on the outlet side has a deflecting section (9) which extends at an angle inclined at an angle to the first axis (A7) and/or to the second axis (A8) in such a way that the deflecting section (9) is deflected with respect to the orientation of the channel section (7) on the inlet side or of the channel section (8) on the outlet side, and
wherein the valve (6) is arranged in said deflecting section (9).

2. Flush valve (1) according to claim 1, **characterised in that** the deflecting section (9) has a first partial section (20) and a second partial section (21) adjoining the first partial section (20), the first partial section (20) leading away from the inlet-side duct section (7) and the second partial section (21) leading towards the outlet-side duct section (8), the two partial sections (20, 21) running parallel to one another.

3. Flush valve (1) according to one of the preceding claims, **characterised in that** the valve is a solenoid valve, in particular with an electrically controllable diaphragm; or the valve (6) has a valve stem which cooperates with a valve seat located in the deflecting section (9).

4. Flush valve (1) according to claim 2 and 3, **characterised in that** the valve seat lies in the first part section (20) or in the second part section (21), wherein the valve stem is oriented parallel to the centre axis of the respective part section (20, 21).

5. Flush valve (1) according to one of the preceding claims, **characterised in that** the valve (6) lies in the deflecting section (9) with the measure of the greatest possible distance (Z) between the valve (6) and the first axis and/or the second axis.

6. Flush valve (1) according to one of the preceding claims, **characterised in that** the valve (6) is located at a distance (Z) transverse to the first axis (A7) and/or the second axis (A8) of at least 8 centimetres, in particular of at least 12 centimetres, from the first axis (A7) and/or the second axis (A8).

7. Flush valve (1) according to one of the preceding claims, **characterised in that** the housing (2) has a main housing section (10) in which the deflecting section (9) extends, wherein an inlet-side connection piece (11) with the inlet opening (4) and an outlet-side connection piece (12) with the outlet opening (5) extend transversely to the main housing section (10).

8. Flush valve (1) according to claim 7, **characterised in that** the main housing section (10) has a receptacle (14) on an end face (13) lying opposite the inlet-side and/or outlet-side connecting piece (11, 12), into which receptacle the valve (6) is inserted.

9. Flush valve (1) according to one of the claims 7 or 8, **characterised in that** the main housing section (10) has a tapered cross-section (15) in relation to the region in which the valve (6) is located, the two connection pieces (11, 12) extending away from the tapered cross-section (15).

10. Flush valve (1) according to one of the preceding claims, **characterised in that** the flush valve (1) further comprises a shut-off valve (16) which is arranged in the deflection section (9) upstream of the valve (6) as seen in the direction of flow.

11. Flush valve (1) according to one of the preceding claims, **characterised in that** the flush valve (1) further comprises a connecting element (17) which can be connected to the outlet-side connecting piece (12), wherein the outlet-side connecting piece (12) preferably comprises an external thread (18) and the connecting element (17) preferably comprises an internal thread (19), via which threads (18, 19) the connection between the connecting element (17) and the housing (2) is established.

12. Urinal arrangement comprising a flush valve (1) according to one of the preceding claims and a urinal (24) with a receiving space (25) which has a discharge opening (26) and a flush water outlet opening (27) located above the discharge opening (26), wherein the flush valve (1) projects with the outlet opening (5) directly into the flush water outlet opening (27) and wherein the flush valve (1) is located in a cavity (32) opposite the receiving space (25).

13. Urinal arrangement according to claim 12, **characterised in that** the urinal (24) has a mounting plane (ME) lying at the rear and bounding the urinal (24) at the rear, the flush valve (1) being arranged in such a way that only the inlet opening (4) lies outside the cavity (32) bounded by the mounting plane (ME).

14. Method of assembling a urinal arrangement according to one of claims 12 or 13, **characterised in that** in a first step, the flush valve with the inlet opening (4) is connected to a water connection point on the building side, and **in that** in a second step the urinal is assembled, wherein during assembly of the urinal the outlet opening (5) comes to lie in the flush water outlet opening (27).

15. Urinal assembly comprising a flush valve (1) according to any one of the preceding claims 1 to 11 and a urinal (24) with a receiving space (25) having a discharge opening (26) and a flush water outlet opening (27) located above the discharge opening (26), wherein a separate spray head (28) is inserted into the flush water outlet opening (27), which is connected to the outlet opening (5) by a hose (29).

16. Method for assembling a urinal assembly according to claim 15, **characterised in that**, in a first step, the flush valve with the inlet opening (4) is connected to a water connection point on the building side, and **in that**, in a second step, the spray head is inserted into the flush water outlet opening (27), which is connected subsequently with a hose (29) to the outlet opening (5) of the flush valve (1).

## Revendications

1. Soupape de chasse (1), en particulier une soupape de chasse d'urinoir, comprenant
un boîtier (2) avec un canal de guidage d'eau (3) avec une ouverture d'entrée (4) et une ouverture de sortie (5), et
une soupape (6) bloquant respectivement libérant le canal de guidage d'eau (3) entre l'ouverture d'entrée (4) et l'ouverture de sortie (5),
dans lequel le canal de guidage d'eau (3) s'étend depuis l'ouverture d'entrée (4) avec une section de canal côté entrée (7) le long d'un premier axe (A7) et jusqu'à l'ouverture de sortie (5) avec une section de canal côté sortie (8), le long d'un deuxième axe (A8), dans lequel le premier axe (A7) et le deuxième axe (A8) se situent dans un plan commun (E) et en particulier s'étendent de manière colinéaire l'un par rapport à l'autre,
dans lequel le canal de guidage d'eau (3) présente une section de déviation (9) entre la section de canal côté entrée (7) et la section de canal côté sortie (8) qui s'étend de manière inclinée d'un angle par rapport au premier axe (A7) et/ou par rapport au deuxième axe (A8) de telle sorte que la section de déviation (9) est dévié par rapport à l'orientation de la section de canal côté entrée (7) ou de la section de canal côté sortie (8), et
dans lequel la soupape (6) est agencée dans ladite section de déviation (9).

2. Soupape de chasse (1) selon la revendication 1, **caractérisée en ce que** la section de déviation (9) présente une première section partielle (20) et une deuxième section partielle (21) attenant au premier section (20), le premier section (20) de la section de canal côté entrée (7) s'éloigne et le deuxième section (21) mène au section de canal côté sortie (8), les deux sections (20, 21) s'étendant parallèlement l'un à l'autre.

3. Soupape de chasse (1) selon l'une des revendications précédentes, **caractérisée en ce que** la soupape est une soupape magnétique, notamment à membrane électro-commandable; ou la soupape (6) a un poussoir de soupape qui coopère avec un siège de soupape situé dans la section de déviation (9).

4. Soupape de chasse (1) selon les revendications 2 et 3, **caractérisée en ce que** le siège de soupape est situé dans la première section partielle (20) ou dans la deuxième section partielle (21), le poussoir de soupape étant orienté parallèlement à l'axe central de la section partielle respective. (20, 21).

5. Soupape de chasse (1) selon l'une des revendications précédentes, **caractérisée en ce que** la soupape (6) est située dans la section de déviation (9) à la distance maximale possible (Z) entre la soupape (6) et le premier axe et/ ou le deuxième axe.

6. Soupape de chasse (1) selon l'une des revendications précédentes, **caractérisée en ce que** la soupape (6) est à une distance (Z) transversale au premier axe (A7) et/ou au deuxième axe (A8) d'au moins 8 centimètres, notamment à au moins 12 centimètres du premier axe (A7) et/ou du deuxième axe (A8).

7. Soupape de chasse (1) selon l'une des revendications précédentes, **caractérisée en ce que** le boîtier (2) présente une section de boîtier principal (10) dans laquelle s'étend la section de déviation (9), avec une tubulure de raccordement côté entrée (11) s'étendant transversalement à la section de boîtier principal (10) avec l'ouverture d'entrée (4) et une tubulure de raccordement côté sortie (12) avec l'ouverture de sortie (5).

8. Soupape de chasse (1) selon la revendication 7, **caractérisée en ce que** la section de boîtier principal (10) présente un logement (14) sur une face frontale (13) opposée à la tubulure de raccordement côté sortie et/ou entrée (11, 12), dans laquelle la soupape (6) est inséré.

9. Soupape de chasse (1) selon l'une des revendications 7 ou 8, **caractérisée en ce que** la section de boîtier principal (10) présente une section transversale conique (15) par rapport à la zone dans laquelle se trouve la soupape (6), les deux tubulures de raccordement (11, 12) s'étendant à l'opposé de la section transversale conique (15).

10. Soupape de chasse (1) selon l'une des revendications précédentes, **caractérisée en ce que** la soupape de chasse (1) présente également une soupape d'arrêt (16) qui est disposée dans la section de déviation (9) en amont de la soupape (6) vu dans le sens de l'écoulement.

11. Soupape de chasse (1) selon l'une des revendications précédentes, **caractérisée en ce que** la soupape de chasse (1) présente également un élément de raccordement (17) qui peut être relié à la tubulure de raccordement côté sortie (12), la tubulure de raccordement côté sortie (12) ayant de préférence un filetage extérieur (18) et l'élément de raccordement (17) a de préférence un filetage intérieur (19), par lequel filetage (18, 19) le raccordement entre l'élément de raccordement (17) et le boîtier (2 ) est réalisé.

12. Agencement d'urinoir comprenant une soupape de chasse (1) selon l'une des revendications précédentes et un urinoir (24) avec un espace de réception (25) qui a une ouverture de vidange d'eau de chasse (26) et une ouverture de sortie d'eau de chasse (27) située au-dessus de l'ouverture de vidange d'eau de chasse (26), la soupape de chasse (1) fait saillie directement dans l'ouverture de sortie d'eau de chasse (27) avec l'ouverture de sortie (5) et dans lequel la soupape de chasse (1) est située dans une cavité (32) opposée à l'espace de réception (25) .

13. Agencement d'urinoir selon la revendication 12, **caractérisé en ce que** l'urinoir (24) présente un plan de montage arrière (ME) qui délimite l'urinoir (24) à l'arrière, la soupape de chasse (1) étant agencée de telle sorte que seule l'ouverture d'entrée (4) est à l'extérieur de la cavité (32) délimitée par le plan de montage (ME).

14. Procédé de montage d'un agencement d'urinoir selon l'une des revendications 12 ou 13, **caractérisé en ce que** dans une première étape, la soupape de chasse est raccordée avec l'ouverture d'entrée (4) à un point de raccordement d'eau côté bâtiment, et que dans une seconde étape l'urinoir est monté, l'ouverture de sortie (5) venant reposer dans l'ouverture de sortie d'eau de chasse (27) lors du montage de l'urinoir.

15. Agencement d'urinoir comprenant une soupape de chasse (1) selon l'une des revendications a à 11 et un urinoir (24) avec un espace de réception (25) qui a une ouverture de vidange d'eau de chasse (26) et une ouverture de sortie d'eau de chasse (27) située au-dessus de l'ouverture de vidange d'eau de chasse (26), dans lequel une tête de pulvérisation séparée (28) est insérée dans l'ouverture de sortie d'eau de chasse (27), qui est reliée à l'ouverture de sortie (5) au moyen d'un tuyau (29).

16. Procédé de montage d'un agencement d'urinoir selon la revendication 15, **caractérisé en ce que** dans une première étape, la soupape de chasse avec l'ouverture d'entrée (4) est raccordée à un point de raccordement d'eau côté bâtiment, et que dans une deuxième étape la tête de pulvérisation est inséré dans l'ouverture de sortie d'eau de chasse (27), qui est ensuite reliée à l'ouverture de sortie (5) de la soupape de chasse (1) au moyen d'un tuyau (29).
